# FASCICULE DE BREVET EUROPEEN

(11) **EP 0 729 771 B1**
(45) Date de publication et mention de la délivrance du brevet: **29.12.1999**
(21) Numéro de dépôt: 96101782.9
(22) Date de dépôt: 08.02.1996
(51) Int. Cl.: A63C 9/00

(54) **Plaque d'appui pour élément de fixation de ski**
Trägerplatte für Skibindung
Support plate for a ski binding

(30) Priorité: 03.03.1995 FR 9502856
(43) Date de publication de la demande: 04.09.1996
(73) Titulaire: Salomon S.A., 74370 Metz-Tessy (FR)
(72) Inventeur: Challande, Christian, F-74350 Cruseilles (FR); Desarmaux, Pierre, F-74570 Evires (FR)

(56) Documents cités:
- EP-A- 0 634 197
- EP-A- 0 653 231
- FR-A- 2 105 872
- FR-A- 2 329 309
- FR-A- 2 666 748

## Description

L'invention se rapporte à une plaque d'appui prévue pour être intercalée entre une planche de glisse et une chaussure retenue de façon libérable sur la planche de glisse dans la pratique de sports tels que le ski, le surf ou autre.

L'invention se rapporte également à un élément de retenue comprenant une telle plaque d'appui.

Dans le cas du ski, la chaussure est maintenue sur le ski par un élément de retenue avant et par un élément de retenue arrière.

Chaque élément de retenue présente une mâchoire mobile contre la force de rappel d'un ressort. La mâchoire est portée par un corps, lui-même relié au ski par une plaque de base. La mâchoire est prévue pour retenir une extrémité de la chaussure, et relâcher cette extrémité en cas de sollicitations excessives.

La chaussure repose à l'avant et à l'arrière sur une plaque d'appui. La plaque d'appui avant joue un rôle particulièrement important.

En effet, dans un cas où l'élément de retenue avant est sollicité pour libérer la chaussure, alors la partie avant de la chaussure accomplit un mouvement relatif par rapport à l'élément de retenue selon une direction latérale du ski.

L'art antérieur a proposé des plaques d'appui qui présentent une partie supérieure mobile selon une direction transversale pour accompagner l'avant de la chaussure au cours de sa libération latérale.

De telles plaques d'appui permettent une meilleure maîtrise des frottements entre la chaussure et le ski, dans la mesure où les frottements qui retardent la libération de la chaussure sont localisés entre deux éléments mobiles de la plaque, au lieu d'être localisés entre la chaussure et le ski.

Dans certains cas, le mouvement de la plaque d'appui peut modifier l'intensité de la force de rappel que le ressort oppose à la libération de la chaussure.

De telles plaques d'appui sont décrites par exemple dans la demande de brevet français publiée sous le numéro FR 2 663 856, ou bien la demande de brevet européen publiée sous le numéro EP 31 740.

Par la demande de brevet publiée sous le numéro WO 91/09654, on connait aussi une plaque d'appui mobile par rapport à une embase autour d'un axe longitudinal. Une telle plaque d'appui selon ce document améliore la liaison entre la chaussure et le ski, pour avoir un bon contact avec la neige.

Un but de l'invention est d'améliorer les plaques d'appui mobiles existantes pour faciliter la libération de la chaussure.

Un autre but de l'invention est de proposer une construction simple, peu coûteuse et facile à réaliser.

Un dispositif d'appui pour une chaussure, selon l'invention, est destiné à être associé à un élément de retenue de la chaussure sur une planche, l'élément de retenue comprenant une mâchoire de retenue portée par un corps, l'ensemble étant mobile au moins latéralement, le dispositif comprenant une plaque de support mobile en rotation sur une amplitude limitée autour d'un axe longitudinal.

Le dispositif d'appui est caractérisé par le fait que la plaque de support est surmontée d'une plaque d'appui, et par le fait que la plaque d'appui est mobile le long de la plaque de support selon une direction transversale.

On peut imaginer une disposition inverse de la plaque de support et de la plaque d'appui.

Dans ce cas le dispositif d'appui pour une chaussure, selon l'invention, est destiné à être associé à un élément de retenue de la chaussure sur une planche, l'élément de retenue comprenant une mâchoire de retenue portée par un corps, l'ensemble étant mobile au moins latéralement, le dispositif comprenant une plaque de support mobile en direction transversale.

Le dispositif d'appui est ici caractérisé par le fait que la plaque de support est surmontée d'une plaque d'appui qui est mobile en rotation par rapport à la plaque de support sur une amplitude limitée autour d'un axe longitudinal.

Dans les deux cas, l'avantage est que les deux fonctions de mobilité transversale et de mobilité en rotation autour d'un axe longitudinal sont combinées pour faciliter la libération latérale de la chaussure, en particulier dans le cas où l'avant de la chaussure a tendance à vriller dans sa mâchoire de retenue.

D'autres caractéristiques et avantages de l'invention se dégageront de la description qui va suivre, en regard du dessin annexé illustrant, à titre d'exemple non limitatif, comment l'invention peut être réalisée et dans lequel :
- la figure 1 est une vue d'un ensemble de retenue d'une chaussure sur un ski,
- la figure 2 est une vue éclatée d'un dispositif d'appui,
- la figure 3 est une coupe transversale du dispositif d'appui selon III-III de la figure 1,
- la figure 4 est une coupe longitudinale partielle du dispositif d'appui selon IV-IV de la figure 3,
- la figure 5 est une vue éclatée d'une variante de réalisation,
- la figure 6 est encore une variante de réalisation.

La figure 1 représente un ensemble 1 comprenant une chaussure 2 maintenue sur un ski 3 par des éléments de retenue avant 4 et arrière 5.

La chaussure 2 et le ski 3 sont représentés partiellement sans que cela nuise à la description de l'invention. La longueur du ski définit un axe longitudinal de référence X-X' situé par exemple sur la face supérieure du ski 3.

La lettre X est située vers l'arrière du ski 3 tandis que la lettre X' est située vers l'avant du ski 3.

La chaussure 2 est en appui sur des dispositifs d'appui avant 6 et arrière 7.

Chacun des dispositifs d'appui 6 et 7 correspond à l'esprit de l'invention. Il sera donc suffisant par la suite de n'en décrire qu'un seul, par exemple le dispositif d'appui avant 6.

Du côté avant 11 de la chaussure 2, une plaque de base 13 solidaire du ski 3 est à la fois reliée au dispositif d'appui avant 6 et à un élément de retenue avant 4 bien connu de l'homme de l'art.

L'élément de retenue avant 4 comprend un corps 10 fixe par rapport au ski 3 et une mâchoire 9 mobile par rapport au corps 10 contre l'action d'un ressort non représenté.

La mâchoire 9 maintient la partie avant 11 de la chaussure 2 en position sur le dispositif d'appui avant 6.

Par analogie, du côté arrière de la chaussure 2, une plaque de base solidaire du ski 3 est reliée au dispositif d'appui arrière 7 et à un élément de retenue arrière 5, qui comprend également un corps fixe et une mâchoire mobile contre l'action d'un ressort.

Un tel élément de retenue 5 est bien connu de l'homme de l'art et maintient la partie arrière de la chaussure 2 en position sur le dispositif d'appui arrière 7.

La chaussure 2 est donc immobilisée par rapport au ski 3, dans des conditions normales de fonctionnement.

Cependant, il arrive que la chaussure 2 se désolidarise du ski 3, notamment lors d'une chute dite avant-torsion. Dans ce cas, la mâchoire 9 de l'élément de retenue avant 4 bouge par rapport au ski 3 afin de permettre la désolidarisation de la chaussure 2, et le dispositif d'appui 6 se comporte d'une manière qui facilite cette désolidarisation.

Un exemple non limitatif de dispositif d'appui est représenté en vue éclatée à la figure 2. Il s'agit dans ce cas du dispositif d'appui avant 6 qui comporte un moyen d'appui mobile en rotation coopérant avec un moyen de support mobile en translation sur la plaque de base 13.

L'axe X-X' permet de repérer un sens longitudinal de la plaque de base 13 ; il est orienté selon la longueur du ski.

La plaque de base 13 est maintenue sur le ski 3 par des moyens non représentés qui peuvent être des vis passant par quatre orifices 14 de la plaque de base 13.

Le moyen de support mobile en translation se présente par exemple sous la forme d'une plaque 15, prévue pour coopérer avec la plaque de base 13 à la manière d'un tiroir.

Un tel dispositif et son mode de fonctionnement sont décrits dans le document WO 92/00126 de la demanderesse.

La plaque de support 15 prend appui sur la plaque de base 13 à travers un film 20 à faible coefficient de frottement, le film 20 n'étant toutefois pas indispensable.

Une languette arrière 26 de la plaque de support 15 est insérée dans une rainure 19 de la plaque de base 13.

Une languette avant 25 de la plaque de support 15 vient en contact avec des zones de chant 24 de la plaque de base 13 et une languette 40 d'un capot 39 prévu pour être solidarisé à la plaque de base 13.

Il s'ensuit que la plaque de support 15 est maintenue longitudinalement et verticalement par rapport au ski 3, tout en pouvant se déplacer par translation d'un côté ou de l'autre du ski 3.

Des moyens sont prévus pour limiter l'amplitude de translation et pour solliciter en permanence la plaque de support 15 vers une position d'équilibre médiane du dispositif.

Ces moyens sont représentés sous la forme de deux pièces de guidage 35 montées aux deux extrémités d'un ressort 31 en forme d'épingle à cheveux.

Les pièces de guidage 35 coopèrent à la fois avec une rainure arquée 21 de la plaque de base 13 et un bord 42 d'une cavité 41 de la plaque de support 15, pour imiter l'amplitude de translation. Le ressort 31 est logé dans un espace 37 délimité par une cavité de la plaque de base 13 et le capot 39. Le ressort 31 sollicite en permanence la plaque de support 15 par l'intermédiaire des pièces de guidage 35.

La plaque de support 15 est prévue pour coopérer avec le moyen d'appui mobile en rotation qui se présente par exemple sous la forme d'une plaque d'appui 16.

Des moyens permettent l'articulation relative de la plaque de support 15 et de la plaque d'appui 16.

Ces moyens sont représentés dans la figure 2 sous la forme d'une liaison pivot, selon un axe 46 sensiblement parallèle à l'axe X-X' lorsque la plaque de support 15 est dans sa position d'équilibre médiane.

Deux plots 43 et 44 sont solidarisés à la face supérieure 49 de la plaque de support 15. Un téton 45 est solidarisé à la face inférieure 50 de la plaque d'appui 16. Les pots 43 et 44 et le téton 45 sont percés chacun par un trou, ce qui permet le passage d'une tige 47 selon l'axe 46 pour l'articulation de la plaque de support 15 par rapport à la plaque d'appui 16.

Bien entendu, l'amplitude du mouvement relatif en rotation est limitée par contact des plaques 15 et 16 à leurs extrémités.

La figure 3 permet de mieux visualiser la structure du dispositif d'appui 6.

Seuls les éléments essentiels sont représentés. La plaque de base 13 surmontée du film 20 à faible coefficient de frottement est liée à la face supérieure du ski 3. La plaque de support 15 est en contact du film 20 et apte à se déplacer transversalement, soit dans le sens de la flèche T1, soit dans le sens de la flèche T2. La plaque d'appui 16 est apte à tourner par rapport à la plaque de support 15 selon l'axe 46 de la tige 47, dans le sens de la flèche R1 ou dans le sens de la flèche R2.

Un film 51 à faible coefficient de frottement est rapporté sur la face supérieure 52 de la plaque d'appui 16. Ce film est en contact direct avec la chaussure 2 et contribue à réduire encore les frottements qui peuvent géner un dégagement de la chaussure 2 en cas de chute.

La coupe selon la figure 4 fait apparaitre en même temps les éléments de guidage de la plaque de support 15 et de la plaque d'appui 16.

La plaque de support 15 glisse sur la plaque 13 et est guidée par la rainure 19, les zones de chant 24 et la languette 40 du capot 39.

La plaque d'appui 16 pivote selon l'axe 46 de la tige 47 qui passe à travers les plots 43 et 44 et le téton 45.

Lors d'un déchaussage, la plaque d'appui 16 accompagne la chaussure 2 dans un mouvement qui est la combinaison d'une translation et d'une rotation. Le mouvement combiné a l'avantage de faciliter la libération latérale de la chaussure 2, notamment dans le cas où la chaussure 2 a tendance à vriller dans l'élément de retenue 4 autour de l'axe X-X' ou d'un axe voisin.

L'exemple de réalisation qui vient d'être décrit correspond à une structure où l'élément mobile en translation est situé du côté du ski 3 alors que l'élément mobile en rotation est situé du côté de la chaussure 2.

Sans sortir du cadre de l'invention, on peut imaginer une disposition inverse, comme celle proposée à la figure 5.

Une plaque de base 70 est maintenue sur le ski 3 par des moyens tels que des vis passant à travers des trous 71.

Une plaque de support 75 est reliée à la plaque de base 70 par des moyens permettant une rotation relative entre les plaques 70 et 75.

Ces moyens sont par exemple deux plots 72 et 73 faisant saillie sur la face supérieure 74 de la plaque 70 et prévus pour s'articuler, selon un axe 76 autour d'une goupille 77, avec une chape 78 de la face inférieure 79 de la plaque 75.

Une plaque d'appui 80, par exemple en inox, est logée sur la face supérieure 81 de la plaque de support 75, de façon à pouvoir se déplacer par rapport à celle-ci selon une direction transversale par rapport à l'axe X-X'.

Deux languettes échancrées 82 et 83 guident la plaque 80 dans deux rainures complémentaires 84 et 85 de la plaque 75.

La translation relative des plaques 75 et 80 est limitée dans un sens ou dans l'autre comme il est expliqué ci-après.

La plaque d'appui 80 présente un évidement pour former une cavité 86 en regard de la face supérieure 81 de la plaque de support 75.

Deux ressorts hélicoïdaux 87 et 88 sont logés dans la cavité 86 en étant séparés par un pion 89.

Le pion 89 a une forme de Té ; il dépasse dans la cavité 86 par une fente 90 située au fond de la chape 78.

Le pion 89 est immobilisé par contact sur la face 79 et sur la goupille 77.

Comme la plaque 80 se déplace par rapport à la plaque 75, quel que soit le sens de déplacement, l'un des ressorts 87 et 88 s'oppose au déplacement jusqu'à ce que ses spires se joignent. A ce moment, le système est en butée.

Les ressorts 87 et 88 sont de préférence identiques afin d'assurer un rappel élastique de la plaque d'appui 80 dans une position médiane au-dessus de la plaque de support 75. Cette structure d'un dispositif 6 combine une rotation et une translation comme dans le premier exemple.

On peut encore proposer une variante de réalisation comme celle décrite à la figure 6.

Cette variante a en commun avec la précédente les éléments suivants : la plaque de base 70 percée par des trous 71 sur la face supérieure 74 de laquelle deux plots 72 et 73 font saillie, ainsi que la goupille 77 d'axe 76 sensiblement parallèle à l'axe X-X'.

Une plaque de support 100 munie d'une chape 78 s'articule par la goupille 77 sur les plots 72 et 73 de la plaque de base 70 selon l'axe 76.

Une courroie 101 entoure la plaque 100 selon une direction transversale du ski sensiblement perpendiculaire à l'axe X-X'.

La courroie 101 est guidée par des bords 102 et 103 de la plaque 100, de façon à pouvoir se déplacer selon les flèches F1 ou F2 de la même façon qu'un tapis monté sur un transporteur à bandes.

Le déplacement de la courroie 101 peut s'assimiler à une translation latérale d'une plaque d'appui. Dans le cas d'une chute entraînant une désolidarisation de la chaussure 2 par rapport à l'élément de retenue avant 4, la courroie 101 tourne autour de la plaque 100 en même temps que la plaque 100 pivote selon l'axe 76.

Dans tous les exemples donnés, le dispositif 6 facilite le dégagement de la chaussure 2 en associant une translation et une rotation.

Bien entendu, l'invention n'est pas limitée aux modes de réalisation ainsi décrits, et comprend tous les équivalents techniques pouvant entrer dans l'étendue des revendications qui vont suivre.

En particulier, on peut prévoir un dispositif 6 où une plaque support est montée directement sur le ski 3.

## Revendications

1. Dispositif d'appui (6) pour une chaussure (2) destiné à être associé à un élément de retenue (4, 5) de la chaussure (2) sur une planche (3), l'élément de retenue (4, 5) comprenant une mâchoire de retenue (9) portée par un corps (10), l'ensemble étant mobile au moins latéralement, le dispositif (6) comprenant une plaque de support (75) mobile en rotation sur une amplitude limitée autour d'un axe longitudinal (76), caractérisé par le fait que la plaque de support (75) est surmontée d'une plaque d'appui (80) et que la plaque d'appui (80) est mobile le long de la plaque de support (75) selon une direction transversale.

2. Dispositif selon la revendication 1, caractérisé par le fait que la plaque d'appui (80) est rappelée élastiquement dans une position médiane au-dessus de la plaque de support (75) par au moins un ressort (87, 88).

3. Dispositif d'appui (6) pour une chaussure (2) destiné à être associé à un élément de retenue (4, 5) de la chaussure (2) sur une planche (3), l'élément de retenue (4, 5) comprenant une mâchoire de retenue (9) portée par un corps (10), l'ensemble étant mobile au moins latéralement, le dispositif (6) comprenant une plaque de support (15) mobile selon une direction transversale, caractérisé par le fait que la plaque de support (15) est surmontée d'une plaque d'appui (16) qui est mobile en rotation par rapport à la plaque de support (15) sur une amplitude limitée autour d'un axe longitudinal (46).

4. Dispositif selon la revendication 3, caractérisé par le fait que la plaque de support (15) est rappelée élastiquement dans une position médiane par au moins un ressort (31).

5. Dispositif d'appui (6) pour une chaussure (2) destiné à être associé à un élément de retenue (4, 5) de la chaussure (2) sur une planche (3), l'élément de retenue (4, 5) comprenant une mâchoire de retenue (9) portée par un corps (10), l'ensemble étant mobile au moins latéralement, le dispositif (6) comprenant une plaque de support (100) mobile en rotation sur une amplitude limitée autour d'un axe longitudinal (76), caractérisé par le fait que la plaque de support (100) est entourée par une courroie (101) selon une direction transversale, et que la courroie (101) est mobile en translation le long de la plaque de support (100).

6. Elément de retenue (4), caractérisé en ce qu'il présente un dispositif d'appui (6) selon l'une quelconque des revendications.

## Claims

1. Support device (6) for a boot (2) adapted to be associated with an element (4, 5) for retaining the boot (2) on a board (3), the retention element (4, 5) comprising a retaining jaw (9) carried by a body (10), the assembly being movable at least laterally, the device (6) comprising a support plate (75) rotationally movable over a limited amplitude about a longitudinal axis (76), characterized in that the support plate (75) is overlaid by a support element (80), and that the support element (80) is movable along the support plate (75) along a transverse direction.

2. Device according to claim 1, characterized in that the support element (80) is returned elastically to a median position above the support plate (75) by at least one spring (87, 88).

3. Support device (6) for a boot (2) adapted to be associated with an element (4, 5) for retaining the boot (2) on a board (3), the retention element (4, 5) comprising a retaining jaw (9) carried by a body (10), the assembly being movable at least laterally, the device (6) comprising a support plate (15) movable along a transverse direction, characterized in that the support plate (15) is overlaid by a support element (16) that is rotationally movable with respect to the support plate (15) over a limited amplitude about a longitudinal axis (46).

4. Device according to claim 3, characterized in that the support plate (15) is returned elastically to a median position by at least one spring (31).

5. Support device (6) for a boot (2) adapted to be associated with an element (4, 5) for retaining the boot (2) on a board (3), the retention element (4, 5) comprising a retaining jaw (9) carried by a body (10), the assembly being movable at least laterally, the device (6) comprising a support plate (100) rotationally movable over a limited amplitude about a longitudinal axis (76), characterized in that the support plate (100) is surrounded by a belt (101) along a transverse direction, and that the belt (101) is translationally movable along the support plate (100).

6. Retention element (4) according to any of the claims, characterized in that it has a support device (6).

## Patentansprüche

1. Abstützvorrichtung (6) für einen Schuh (2), welche bestimmt ist, mit einem Halteelement (4, 5) des Schuhs (2) auf einem Brett (3) verbunden zu werden, wobei das Halteelement (4, 5) einen Sohlenhalter (9) aufweist, der durch ein Gehäuse (10) getragen wird, wobei die Gesamtheit zumindest seitlich bewegbar ist, die Vorrichtung (6) eine Stützplatte (75) aufweist, welche in Drehung über eine begrenzte Amplitude um eine longitudinale Achse (76) bewegbar ist,
**dadurch gekennzeichnet, daß**
die Stützplatte (75) durch eine Abstützplatte (80) erhöht ist und daß die Abstützplatte (80) längs der Stützplatte (75) in einer Querrichtung bewegbar ist.

2. Vorrichtung nach Anspruch 1, dadurch gekennzeichnet, daß die Abstützplatte (80) elastisch in eine mittlere Position über der Stützplatte (75) durch mindestens eine Feder (87, 88) zurückgeholt wird.

3. Abstützvorrichtung (6) für einen Schuh (2), welche bestimmt ist, mit einem Halteelement (4, 5) des Schuhs (2) auf einem Brett (3) verbunden zu werden, wobei das Halteelement (4, 5) einen Sohlenhalter (9) aufweist, der durch ein Gehäuse (10) getragen wird, wobei die Gesamtheit zumindest seitlich bewegbar ist, die Vorrichtung (6) eine Stützplatte (15) aufweist, welche in einer Querrichtung bewegbar ist, dadurch gekennzeichnet, daß die Stützplatte (15) durch eine Abstützplatte (16) erhöht ist, die im Verhältnis zur Stützplatte (15) in Drehung über eine begrenzte Amplitude um eine longitudinale Achse (46) bewegbar ist.

4. Vorrichtung nach Anspruch 3, dadurch gekennzeichnet, daß die Stützplatte (15) elastisch in eine mittlere Position durch zumindest eine Feder (31) zurückgeholt wird.

5. Abstützvorrichtung (6) für einen Schuh (2), welche bestimmt ist, mit einem Halteelement (4, 5) des Schuhs (2) auf einem Brett (3) verbunden zu sein, wobei das Halteelement (4, 5) einen Sohlenhalter (9) aufweist, der durch ein Gehäuse (10) getragen wird, wobei die Gesamtheit zumindest seitlich bewegbar ist, die Vorrichtung (6) eine Stützplatte (100) aufweist, welche in Drehung über eine begrenzte Amplitude um eine longitudinale Achse (76) bewegbar ist, dadurch gekennzeichnet, daß die Stützplatte (100) durch einen Riemen (101) in einer Querrichtung umgeben ist, und daß der Riemen (101) längs der Stützplatte (100) in Translation bewegbar ist.

6. Halteelement (4), dadurch gekennzeichnet, daß es eine Abstützvorrichtung (6) nach irgendeinem der Ansprüche aufweist.
